# EUROPÄISCHE PATENTSCHRIFT

(11) **EP 0 166 266 B1**
(45) Veröffentlichungstag und Bekanntmachung des Hinweises auf die Patenterteilung: **24.07.1991**
(21) Anmeldenummer: 85106724.9
(22) Anmeldetag: 31.05.1985
(51) Int. Cl.: H01H 50/26, H01H 71/24

(54) **Klappanker-Lagerung**
Pivot for a clapper-type armature
Palier pour armature pivotante

(30) Priorität: 13.06.1984 DE 3421874
(43) Veröffentlichungstag der Anmeldung: 02.01.1986
(73) Patentinhaber: Asea Brown Boveri Aktiengesellschaft, 68309 Mannheim (DE)
(72) Erfinder: Greefe, Klaus, Dipl.-Ing., D-6900 Heidelberg (DE); Kommert, Richard, Dipl.-Ing., D-6904 Eppelheim (DE); Muders, Erwin, Ing. (grad.), D-6900 Heidelberg (DE); Sellner, Rudolf, D-6832 Hockenheim (DE)
(74) Vertreter: Rupprecht, Klaus, Dipl.-Ing.

(56) Entgegenhaltungen:
- EP-A- 0 027 894
- FR-A- 2 474 236
- US-A- 3 201 541
- US-A- 3 275 965

## Beschreibung

Die Erfindung betrifft eine Klappanker-Lagerung, vorzugsweise für einen elektromagnetischen Auslöser gemäß den Oberbegriff des Anspruches 1.

Ein elektromagnetischer Auslöser ist ein Gerät, bei dem durch Änderung einer Wirkungsgröße mit Hilfe eines Triebsystems die Wirkungsgröße in mechanische Bewegung umgewandelt wird.

Als Niederspannungsschaltgerät leistet der elektromagnetische Auslöser die zum Auslösen eines Schloßschalters erforderliche Arbeit. Elektromagnetische Auslöser dienen vorzugsweise als Kurzschlußschutz. Als Triebsystem haben sie häufig einen Klappanker-Magneten. Der Ansprechwert läßt sich durch eine am Anker angreifende Feder einstellen. Die elektromagnetischen Auslöser sind für die Funktion der strombegrenzenden Leistungsschalter und Schnellschalter von großer Bedeutung.

Durch die FR-PS 15 41 052 ist ein Klappanker-Magnet bekannt. Dort erfolgt die Lagerung des Klappankers so, daß dieser über zwei in den Klappanker eingeschnittene, rechteckförmige Aussparungen auf zwei entsprechend geformte, vor der Jochschneide angeordnete Zapfen aufgesteckt ist, und durch eine hinter der Jochschneide am Klappanker angreifende Zugfeder gesichert wird. Die Zugfeder bestimmt gleichzeitig die Ruhestellung des Klappankers. Es zeigt sich, daß der Klappanker in Richtung der Zapfen lediglich durch die Zugfeder in seiner Lagerung gesichert ist. Dies erweist sich als nachteilig, da unter Umständen, z.B. bei Schockbeanspruchung des Auslösers, der Klappanker aus seiner Lagerung herausspringen kann. Eine entsprechende Verstärkung der Zugfeder ist nicht möglich, da über die Zugfederkraft der Ansprechwert des Klappanker-Magneten und damit des Auslösers eingestellt wird.

Eine Klappanker-Lagerung der eingangs genannten Art ist aus der FR-A 2 474 236 bekannt geworden. Dort besitzt der den Klappanker führende Jochschenkel einen trapezförmigen Grat in einer Vertiefung des freien Schenkelendes und am Klappanker sind eine durchgehende Rinne bzw. zwei Rinnenabschnitte angeformt, die auf dem Grat aufliegen. Die Rückstellfeder ist am Klappanker außerhalb des Jochbereichs und am Joch selbst an einer Verlängerung des den Magnetkern tragenden Jochschenkels eingehängt. Damit verläuft die Rückstellfeder etwa parallel zu dem den Klappanker auflagernden Jochschenkel.

Der Erfindung liegt die Aufgabe zugrunde, bei einem Klappankermagneten der eingangs genannten Art zur Erhöhung der Funktionssicherheit die Klappanker-Lagerung zu verbessern.

Diese Aufgabe wird erfindungsgemäß durch die im Anspruch 1 angegebenen Merkmale gelöst.

Die mit der Erfindung erzielten Vorteile bestehen insbesondere darin, daß unabhängig von der Einbaulage des Klappankermagneten sowie bei Schockbeanspruchung der Klappanker sicher in seiner Lagerung verbleibt. Desweiteren wird durch die erfindungsgemäße Klappanker-Lagerung eine exakte Ruhestellung des Klappankers mit definiertem Luftspalt erreicht, wie er zur Erzielung eines konstanten, genauen Ansprechwertes für den Auslöser erforderlich ist.

Eine besonders vorteilhafte Ausgestaltung und Verbesserung der Erfindung ergibt sich aus dem Anspruch 2, wonach der Klappanker als Gabel ausgebildet ist und an den freien Gabelenden die Rastnasen trägt.

Aus der US-PS 3 275 965 ist eine Klappanker-Lagerung bekannt geworden, bei der der Klappanker eine Öffnung aufweist, durch die zwei Stege gebildet sind, die eine Verlängerung des den Klappanker lagernden Jochschenkels zwischen sich aufnehmen. Von besonderer Bedeutung ist hier allerdings die Ausgestaltung des freien Endes des Jochschenkels sowie der Ausgestaltung der Öffnung im Klappanker, wodurch besondere Kraftwirkungen erzielt werden.

In besonders vorteilhafter Weise werden die Rastnasen durch Scherwirkung während eines Stanzvorganges am Klappanker angeformt, siehe Anspruch 3, ebenso wie der Begrenzungszapfen gemäß Anspruch 4 durch plastische Formgebung aus der Oberfläche der stegartigen Verlängerung des Joches hervorragt bzw. herausgedrückt wird.

Die Erfindung wird nachstehend anhand einer in der Zeichnung dargestellten Ausführungsform erläutert.

Es zeigen:
- Figur 1: eine Seitenansicht eines Klappanker-Magneten in Ruhestellung,
- Figur 2: eine Seitenansicht eines Klappanker-Magneten nach Figur 1, in Arbeitsstellung,
- Figur 3: einen Schnitt in der Ebene III-III des Klappanker-Magneten,
- Figur 4: eine Rückansicht des Klappanker-Magneten.

In der Figur 1 ist ein Klappanker-Magnet 1 für einen nicht näher beschriebenen elektromagnetischen Auslöser dargestellt. Der Klappanker-Magnet 1 weist ein rechtwinkelig gebogenes, aus einem weichmagnetischen Werkstoff (Eisen) bestehendes Joch 2 auf. An der Innenseite des einen Jochschenkels ist ein zylindrischer Eisenkern 3 befestigt, auf den eine Spule 4 aufgeschoben ist. Das freie Ende des anderen Jochschenkels ist durch eine mittig angeordnete stegartige Verlängerung 8 desselben schulterförmig ausgebildet. Die Schultern sind an ihrer Rückseite so abgeschrägt, daß die Außenkanten eine Schneide (Jochschneide 5) bilden. Der Klappanker 6 weist an einem Ende zwei gabelförmig angeordnete Schenkel 16 auf. Die Lagerung des Klappankers 6 erfolgt so , daß die Schenkel 16 auf der Jochschneide 5 aufliegen, und zur seitlichen Arretierung die stegartige Verlängerung 8 passend zwischen sich aufnehmen. Oberhalb des Klappankers 6 befindet sich ein durch plastische Formgebung an der stegartigen Verlängerung 8 angeformter Begrenzungszapfen 9, der den Klappanker 6 auf der Jochschneide 5 hält. Desweiteren sind die Enden der Schenkel 16 des Klappankers 6 mit Rastnasen 10 versehen, welche die Jochschneide 5 hintergreifen. Die Rastnasen 10 sind mittels Scherwirkung während des Stanzvorganges an den Klappanker 6 angeformt. In einer am Klappanker 6 asymmetrisch angebrachten Bohrung 11 ist eine als Zugfeder ausgebildete Fesselfeder 12 eingehängt, die mit ihrem anderen Ende an einem Querzapfen 13 der stegartigen Verlängerung 8 des Jochs 2 befestigt ist. Die am Klappanker 6 angreifende Fesselfeder 12 hält diesen in Ruhestellung in der der Klappanker die Stellung "Offen" einnimmt, d.h. nicht angezogen ist.

Im Kurzschlußfall spricht der Klappanker-Magnet 1 innerhalb kürzester Zeit an, und der Klappanker wird angezogen. Durch den in Arbeitsstellung gehenden Klappanker 6 (Fig. 2) wird ein Auslösehebel 14 eines nicht näher dargestellten Schaltschlosses in die Position 15 gebracht, und damit das Schaltschloss entriegelt, die Kontakte des Schaltgerätes geöffnet und der Kurzschlußstrom abgeschaltet.

Natürlich besteht auch die Möglichkeit, den Klappankermagnet 1 so auszubilden, daß der Klappanker 6 bei einer Auslösung umgekehrt aus der Stellung "Angezogen" (Figur 2) in den Klappanker am Eisenkern 3 anliegt, von der Feder 12 in die Stellung "Abgefallen" (Figur 1), in der der Klappanker vom Eisenkern 3 entfernt ist, verbracht wird, wobei er hierbei das Schaltschloß betätigt. Die Lagerung bliebe dann unverändert.

### Bezugszeichen

- 1: Klappankermagnet
- 2: Joch
- 3: Eisenkern
- 4: Spule
- 5: Jochschneide
- 6: Klappanker
- 7: Ausnehmung
- 8: stegartige Verlängerung des Jochs
- 9: Begrenzungszapfen
- 10: Rastnasen
- 11: Bohrung
- 12: Fesselfeder
- 13: Querzapfen
- 14: Auslösehebel
- 15: Schalterposition
- 16: Schenkel

## Patentansprüche

1. Klappanker-Lagerung eines Klappankermagneten : vorzugsweise für einen elektromagnetischen Auslöser, mit einem L-förmigen Joch (2) mit einem ersten und einem zweiten Jochschenkel, mit einer am freien Ende des ersten Jochschenkels angeordneten Jochschneide (5), auf der der Klappanker (6) beweglich aufgelagert ist, mit einem am zweiten Jochschenkel angebrachten Eisenkern (3) mit Spule (4) und mit einer Rückstellfeder (12) für den Klappanker (6), dadurch gekennzeichnet, daß der Klappanker (6) an seinem dem Eisenkern (3) abgewandten Ende Rastnasen (10) aufweist, die die Jochschneide (5) hintergreifen und somit der Lagerung dienen, daß an der Innenseite des ersten Jochschenkels in einem der Dicke des Klappankers (6) entsprechenden Abstand zur Jochschneide (5) ein Begrenzungszapfen (9) angeordnet ist, der den Klappanker (6) auf seiner dem Eisenkern (3) entgegengesetzten Seite teilweise übergreift und ihn so im Bereich der Jochschneide (5) hält, und daß die Rückstellfeder (12) mit einem Ende an einer den Klappanker (6) überragenden stegartigen Verlängerung (8) des ersten Jochschenkels und mit dem anderen Ende am Klappanker (6) an dessen dem Magnetkern (3) zugewandten Bereich eingehängt ist.

2. Klappanker-Lagerung nach Anspruch 1, dadurch gekennzeichnet, daß die stegartige Verlängerung (8) mit der Jochschneide (5) eine Schulterform bildet, daß der an einem Ende gabelförmig ausgebildete Klappanker (6) mit seinen beiden Gabelschenkelenden (16) auf der Jochschneide (5) aufliegt und die Gabelschenkelenden (16)
zur seitlichen Fixierung die stegartige Verlängerung zwischen sich nehmen.

3. Klappanker-Lagerung nach Anspruch 1 oder 2, dadurch gekennzeichnet, daß die Rastnasen (10) mittels Scherwirkung während eines Stanzvorganges am Klappanker (6) angeformt sind.

4. Klappanker-Lagerung nach einem der Ansprüche 1 bis 3, dadurch gekennzeichnet, daß der Begrenzungszapfen (9) durch plastische Formgebung aus der Oberfläche der stegartigen Verlängerung (8) des Jochs (2) hervorragt.

## Claims

1. Hinged-armature bearing of a hinged-armature magnet, preferably for an electromagnetic trip, comprising an L-shaped yoke (2) with a first and a second yoke leg, with a yoke edge (5) arranged at the free end of the first yoke leg, on which edge the hinged armature (6) is movably supported, with an iron core (3), attached to the second yoke leg, with coil (4) and with a restoring spring (12) for the hinged armature (6), characterised in that the hinged-armature (6) exhibits at its end facing away from the iron core (3) locking noses (10) which engage behind the yoke edge (5) and are thus used for the bearing, and in that on the inside of the first yoke leg, at a distance from the yoke edge (5) corresponding to the thickness of the hinged armature (6), a limiting pin (9) is arranged which partially overlaps the hinged armature (6) on its side opposite to the iron core (3) and thus holds it in the area of the yoke edge (5), and in that the restoring spring (12) is hooked with one end on a web-like extension (8), protruding past the hinged armature (6), of the first yoke leg and with the other end on the hinged armature (6) at its area facing the iron core (3).

2. Hinged-armature bearing according to Claim 1, characterised in that the web-like extension (8) forms a shoulder shape with the yoke edge (5), in that the hinged armature (6) constructed to be fork-shaped at one end rests with its two fork leg ends (16) on the yoke edge (5) and the fork leg ends (16) take the web-like extension between themselves for the purpose of fixing it laterally.

3. Hinged-armature bearing according to Claim 1 or 2, characterised in that the locking noses (10) are formed onto the hinged armature (6) by means of a shear effect during a stamping process.

4. Hinged-armature bearing according to one of Claims 1 to 3, characterised in that the limiting pin (9) protrudes from the surface of the web-like extension (8) of the yoke (2) by plastic shaping.

## Revendications

1. Montage articulé d'une armature mobile d'un électro-aimant à armature mobile, en particulier pour un déclencheur électromagnétique, comportant une culasse (2) en forme de L avec une première et une deuxième ailes de culasse, une arête de culasse (5) disposée à l'extrémité libre de la première aile de culasse, sur laquelle l'armature mobile (6) est montée articulée, le noyau de fer (3) avec une bobine (4) montés sur la deuxième aile de culasse, et un ressort de rappel (12) pour l'armature mobile (6), caractérisé en ce que l'armature mobile (6) comporte à son extrémité opposée au noyau de fer (3) des ergots de retenue (10), qui s'engagent derrière l'arête de culasse (5) et servent ainsi au montage articulé, en ce qu'une butée (9) est disposée sur la face interne de la première aile de culasse à une distance de l'arête de culasse (5) correspondant à l'épaisseur de l'armature mobile (6), qui porte partiellement sur la face opposée au noyau de fer (3) de l'armature mobile (6) et maintient ainsi l'armature mobile (6) dans la zone de l'arête de culasse (5), et en ce que le ressort de rappel (12) est accroché par une extrémité à un prolongement (8) semblable à un bras de la première aile de culasse dépassant par rapport à l'armature mobile (6), et par l'autre extrémité à l'armature mobile (6) dans sa zone tournée vers le noyau de l'aimant (3).

2. Montage articulé d'une armature mobile selon la revendication 1, caractérisé en ce que le prolongement (8) semblable à un bras forme avec l'arête de culasse (5) une sorte d'épaulement, en ce que l'armature mobile (6) réalisée en forme de fourche à une extrémité repose par l'intermédiaire de ses deux extrémités de bras de fourche (16) sur l'arête de culasse (5) et les deux extrémités de bras de fourche (16) enserrent le prolongement semblable à un bras pour le positionnement latéral.

3. Montage articulé d'une armature mobile selon la revendication 1 ou 2, caractérisé en ce que les ergots de retenue (10) sont formés par cisaillement au cours du processus d'estampage sur l'armature mobile (6).

4. Montage articulé d'une armature mobile selon l'une des revendications 1 à 3, caractérisé en ce que la butée (9) fait saillie et est obtenue par déformation plastique sur la surface du prolongement (8) semblable à un bras de la culasse (2).
